# EUROPÄISCHE PATENTSCHRIFT

(11) **EP 1 362 817 B1**
(45) Veröffentlichungstag und Bekanntmachung des Hinweises auf die Patenterteilung: **26.03.2008**
(21) Anmeldenummer: 02405400.9
(22) Anmeldetag: 17.05.2002
(51) Int. Cl.: B65H 31/30

(54) **Einrichtung zum Ausstossen von auf einem Tisch gestapelten Druckerzeugnissen.**
Device for pushing out printed products stacked on a table
Dispositif pour pousser des produit imprimés empilés sur une table

(43) Veröffentlichungstag der Anmeldung: 19.11.2003
(73) Patentinhaber: Müller Martini Holding AG, 6052 Hergiswil (CH)
(72) Erfinder: Plüss, Thomas Albert, 4800 Zofingen (CH)

(56) Entgegenhaltungen:
- CH-A- 567 996
- FR-A- 2 806 396
- US-A- 3 532 230
- US-A- 4 068 567

## Beschreibung

Die Erfindung betrifft eine Einrichtung nach dem Oberbegriff des Patentanspruchs 1.

Die EP 0 153 983 B1 offenbart eine Einrichtung der eingangs genannten Art, bei der die vereinzelt zugeführten Druckerzeugnisse in einem Stapelschacht auf einem Tisch liegend gestapelt und als Stapel ausgestossen werden.

Diese Einrichtung erfordert einen relativ hohen Aufwand für das Einstellen resp. Umstellen des in Beschickungsrichtung betrachteten Schachtquerschnittes sowie der zusätzlichen Ausstossvorrichtung.

Aufgabe der Erfindung ist es deshalb, eine Einrichtung der eingangs genannten Art zu schaffen, die es erlaubt, das Ein- und Umstellen des Schachtquerschnittes zu vereinfachen resp. ohne manuellen Eingriff zu bewerkstelligen und das Ausstossen der Stapel mit dem Schacht zu kombinieren.

Erfindungsgemäss wird die Aufgabe nach dem kennzeichnenden Teil des Patentanspruchs 1 gelöst.

Durch die US - A - 4 068 567 ist eine Einrichtung zum Ausstossen von auf einem Tisch gestapelten Druckerzeugnissen vorveröffentlicht worden, bei der ein stapelschacht aus in Ausstossrichtung betrachtet jeweils zwei sich gegegenüberliegenden, um senkrechte Achsen umlaufenden Führungswänden mit sich paarweise zugewandten Führungsleisten besteht.

Anschliessend wird die Erfindung unter Bezugnahme auf die Zeichnung, auf die bezüglich alles in der Beschreibung nicht näher erwähnten Einzelheiten verwiesen wird, anhand eines Ausführungsbeispiels erläutert. In der Zeichnung zeigen:
- Fig. 1: eine räumliche Ansicht einer erfindungsgemässen Einrichtung,
- Fig. 2: eine vergrösserte räumliche Ansicht der einen Stapel aus Druckerzeugnissen bildenden Vorrichtung der erfindungsgemässen Einrichtung,
- Fig. 3: eine Draufsicht auf die Vorrichtung gemäss Fig. 2,
- Fig. 4: eine räumliche Darstellung einer Antriebsvorrichtung einer Vorrichtung zur Bildung eines Stapelschachts und zum Ausstossen des Stapels aus dem Stapelschacht und
- Fig. 5: eine Draufsicht auf die in Fig. 4 gezeigte Antriebsvorrichtung.

Fig. 1 veranschaulicht eine Einrichtung 1 zum Ausstossen von am Ende eines Stapelschachtes 5 auf einem Tisch 2 gestapelten Druckerzeugnissen 3, die in Form eines Stapels 4 mit strichpunktierten Linien angedeutet sind. Das Ende des Stapelschachtes 5, aus dem die Druckerzeugnisse 3 in zwei entgegengesetzten Richtungen F ausgestossen werden können, besteht -in Ausstossrichtung F, F' betrachtet- aus zwei sich gengenüberliegenden, seitlichen Führungswänden 6, 7, die nicht zwingend vollwandig ausgebildet sein müssen, entlang derer jeweils in Ausstossrichtung F eine, gemeinsam mit der gegenüberliegenden eine vordere und eine hintere Schachtbegrenzung bildende, senkrechte Führungsleiste 8, 9; 10, 11 antreibbar ist, wobei die Führungsleisten 8, 9 in Ausstossrichtung F die vordere Schachtbegrenzung und die Führungsleisten 10, 11 die hintere Schachtbegrenzung resp. eine Ausstossvorrichtung 12 bilden; in entgegengesetzter Ausstossrichtung F' bilden die Führungsleisten 8, 9 die hintere Stapelbegrenzung resp. die Ausstossvorrichtung.
Als Tisch 2 zur Auflage eines Stapels 4 ist ein aus mehreren quer zur Ausstossrichtung F, F' hintereinander in einem Gestell 13 frei drehbar gelagerten Förderrollen 14 gestalteter Rollentisch 2 vorgesehen, der mit seitlichen Stützschienen 15 eine ebene Auflagefläche zwischen den Führungswänden 6, 7 bildet.

Der Rollentisch 2 ist auf einem noch zu beschreibenden Drehgestell 16 befestigt.

Die wenigstens die Stapelhöhe erreichenden Führungsleisten 8 bis 10 laufen jeweils an den in Ausstossrichtung F, F' betrachtet Führungswandenden um senkrecht stehende Achsen um. Zu diesem Zweck sind das obere und das untere Ende einer Führungsleiste 8 bis 11 jeweils an einem endlosen Zahnriemen 17, 18 resp. 19, 20 oder einer Gelenkkette befestigt, die an angetriebenen Umlenkrollen 21 bis 28 resp. 21' bis 28' geführt sind. Hierbei sind an dem oberen Ende bzw. unteren Ende der einer Führungswand 6, 7 zugeordneten stehenden Achsen jeweils eine dem Zahnriemen 17 bis 20 für die die hintere Stapelbegrenzung oder die die vordere Stapelbegrenzung bildenden Führungsleisten 8 bis 11 bestimmten Umlenkrollen 21 bis 28 bzw. 21' bis 28' auf der gegenüberliegenden Führungswand 7, 6 angeordnet (siehe hierzu auch Fig. 2). In Fig. 1 wie in Fig. 2 sind bezüglich einer Ausstossrichtung F jeweils die unterste und oberste Umlenkrolle 21, 22 und 25, 26 resp. 21', 22' und 25', 26' den Führungsleisten 8, 9 für die vordere Schachtbegrenzung zuständig, wogegen die den Umlenkrollen 21, 22, 25, 26 resp. 21' 22' 25' 26' unmittelbar benachbarten Umlenkrollen 23, 24, 27, 28 resp. 23', 24', 27', 28' der hinteren Schachtbegrenzung resp. Ausstossvorrichtung 12 zugeordnet sind. Die zur Bildung der vorderen Schachtbegrenzung resp. hinteren Schachtbegrenzung vorgesehenen Führungsleisten 8, 9 resp. 10, 11 oder Zahnriemen 17 bis 20 resp. 17' bis 20' sind jeweils mit einer Antriebsvorrichtung 29, 30 verbunden. Die Antriebsvorrichtungen 29, 30 weisen ein Zahnriemenvorgelege 31, 32 auf und sind synchron resp. getrennt antriebsgesteuert, d.h. sie weisen drehwinkelgesteuerte Antriebsmotoren 33, 34 auf. In der Fig. 3 sind die Antriebsvorrichtungen 29, 30 ebenso erkennbar und die Fig. 4 und 5 zeigen die Antriebsvorrichtung 30 separat dargestellt.
Um die umlaufenden Zahnriemen 17 bis 20 resp. 17' bis 20' optimal nutzen zu können, ist auf deren halber Länge jeweils eine weitere Führungsleiste 8' bis 11' befestigt, sodass nach einem Ausstossvorgang die nachfolgenden Führungsleisten 8' bis 11' einen Stapelschacht bilden.
Einer Führungswand 6, 7 des Stapelschachtes 5 sind an den in Ausstossrichtung F, F' betrachteten Enden jeweils zwei um senkrecht stehende Achsen umlaufende Zugmittel 17 bis 20 resp. 17' bis 20' angeordnet, von denen jeweils ein Paar im oberen und unteren Endbereich der Führungsleisten 8 bis 11 resp. 8' bis 11' vorgesehen ist. Die Zugmittel 17 bis 20 resp. 17' bis 20' laufen an Umlenkrollen 21 bis 28 resp. 21' bis 28' um. Die in Ausstossrichtung F, F' jeweils eine vordere und hintere Schachtbegrenzung bildenden Führungsleisten 8, 9, 10, 11 sind mit beiden Antriebsvorrichtungen 29, 30 antriebsverbunden und können synchron für den Ausstossvorgang und unabhängig zur Verstellung der Formatgrösse in Ausstossrichtung F, F' benutzt werden. In den Fig. 1 und 2 sind die Umlenkrollen 22, 22' und 26, 26' mit den Antriebswellen 37', 38' fest verbunden, wogegen die mit den Umlenkrollen 22, 22' und 26, 26' durch die Zugmittel 17, 19, 17', 19' antriebsverbundenen Umlenkrollen 21, 25, 21', 25' an den Wellen 37, 38 frei drehbar gelagert sind. Die Antriebswellen 37, 38 sind mit den Umlenkrollen 23, 27 sowie 23' 27' fest verbunden, während die mit den Zugmitteln 18, 20 resp. 18', 20' antriebsverbundenen Umlenkrollen 24, 28 und 24' 28' an den Antriebswellen 37' 38' frei drehbar gelagert sind.

Selbstverständlich könnten auch die Umlenkrollen 24, 28 und 24' 28' einerseits mit den Antriebswellen 37' 38' verbunden sein etc.
Die Zahnriemenvorgelege 31, 32 der Antriebsvorrichtungen 29, 30 sind an der Unterseite des Drehgestells 16 mittels Lagersupports 35, 36 und um zwei sich in Ausstossrichtung F, F' quer gegenüberliegenden stehenden Achsen umlaufenden Antriebswellen 37, 38, 37', 38' der Führungsleisten 8 bis 11 resp. 8' bis 11', mit denen Umlenkrollen 39, 40, 39', 40' jeweils antriebsverbunden sind, angeordnet. An den Lagersupports 35, 36, 35' 36' sind einen Zahnriemen 41, 42 tragende, frei drehende Stützrollen 68, 43, 44, 69 gelagert.
Die Antriebsmotoren 33, 34 der Zahnriemenvorgelege 31, 32 sind durch ein Zwischengetriebe 45, 46 an einem mit dem Drehgestell 16 verbundenen Support 47 (nicht sichtbar), 48 hängend befestigt. Die Supports 47, 48 sind ihrerseits mit einem Traggestell 49 verbunden, das jeweils einen einer Führungswand 6, 7 zugeordneten Träger 50, 51 aufweist, in welchen die Antriebswellen 38, 38', 37, 37' der Führungsleisten 8 bis 11 gelagert sind und die an zwei quer zur Ausstossrichtung F, F' angeordneten, um Drehgestell 16 verankerten Führungsstangen (nicht dargestellt) einer Führungsanordnung verschiebbar gelagert sind. Fig. 2 zeigt Bohrungen 53, 53', 54, 54', die von den im Drehgestell 16 befestigten Führungsstangen zur Verschiebung der Träger 50, 51 durchsetzt werden. Die Träger 50, 51, des Traggestells 49 sind zur Aenderung des Abstandes zwischen den Führungswänden 6, 7 über einen Spindelantrieb 55 sich voneinander entfernend oder nähernd angetrieben. Zu diesem Zweck ist eine teleskopisch antreibbare Führungsvorrichtung 56, 57 vorgesehen, die jeweils aus zwei aneinander verschiebbaren Führungsteilen 58, 59 bzw. 58' 59' besteht, von denen das eine 58, 58' eine Führungsnut zur Aufnahme des anderen aufweist. Die Führungsteile 58, 59 bzw. 58', 59' sind mit dem Traggestell 49 verbunden und Führungsteil 58, 58' eignet sich zur Befestigung der Supports 47, 48, an denen der Antriebsmotor 33, 34 einer Antriebsvorrichtung 29, 30 aufgehängt ist, sodass die Zahnriemen 41, 42 durch einen Ausgleich beim Verstellen der Führungswände 6, 7 gespannt bleiben.
Für das Verstellen der Führungswände 6, 7, sodass ein gleichmässiger seitlicher Abstand zur Ausstossachse der Stapel 4 entsteht, ist der Spindelantrieb 55 vorgesehen (siehe Fig. 1 bis 3). Dieser besteht aus einem am Drehgestell 16 befestigten Getriebemotor 60, mit dem eine quer zur Ausstossrichtung F, F' ausgerichtete, am Drehtisch 16 gelagerte Welle 61 antriebsverbunden ist (Fig. 3). An dieser Welle 61 ist für die seitliche Verstellung der Führungswände 6, 7 und des Stapelschachtes 5 jeweils eine Riemenscheibe 62, 63 befestigt, die mittels verzahntem Antriebsriemen oder Kette 64, 65 mit einer die Führungswände 6, 7 bewegenden Spindelstange 66, 67 antriebsverbunden sind, wobei die Spindelstangen 66, 67 gegensätzlich wirkende Gewinde bzw. ein Links- bzw. Rechtsgewinde aufweisen. Durch die entgegengerichteten Bewegungen der Führungswände 6, 7 resp. Träger 50, 51 des Traggestells 49 bleibt der über eine Kompensationsschlaufe geführte Zahnriemen 41, 42 gespannt.

Fig. 1 zeigt weiterhin die als Kreuzleger ausgebildete Einrichtung 1 an deren Unterseite eine mit dem Drehgestell 16 fest verbundene Trommel 72 vorgesehen ist, die in einem Maschinengestell 73 gelagert und mit einem ortsfesten Elektromotor 74 antriebsverbunden ist. Die wechselweise um 180° zu einem Stapel aufgetürmten Teilstapel, können vor dem Ausstossen durch Anheben des Rollentisches 2 an den durch die Führungswände 6, 7 in den Stapelschacht 5 versetzbaren Gegendruckelementen 75 abgepresst werden. Zu diesem Zweck ist der Rollentisch 2 anhebbar und absenkbar ausgebildet.
An den von einem sich im Stapelschacht 5 befindenden Stapel 4 aus Druckerzeugnissen 3 abgewandten Seiten der Führungsleisten 8 bis 11 sind jeweils oben und unten Stützorgane 76 befestigt, die beim Ausstossen der Stapel 4 aus dem Stapelschacht 5 auf der dem Stapel 4 zugewandten Seite der Führungswände 6, 7 verlaufen.
Die einer Führungswand 6, 7 jeweils zugeordneten Antriebswellen 37, 38' und 37', 38 sind an ihrem oberen Ende jeweils in einer die Antriebswellen verbindenden Platte 77 gelagert.

## Patentansprüche

1. Einrichtung (1) zum Ausstossen von auf einem Tisch gestapelten Druckerzeugnissen (3) aus einem durch vier Seitenkanten der Druckerzeugnisse (3) bestimmten Stapelschacht (5), der in Ausstossrichtung (F, F') betrachtet zwei sich gegenüberliegende seitliche Führungswände (6, 7) aufweist, entlang derer jeweils eine, gemeinsam mit der gegenüberliegenden eine vordere und eine hintere Schachtbegrenzung bildende, senkrechte Führungsleiste (8 bis 11 resp. 8' bis 11') antreibbar, und das in Ausstossrichtung (F, F') hintere Führungsleistenpaar (10, 11 resp. 10', 11' bzw. 8, 9 resp. 8', 9') als Ausstossvorrichtung (12) ausgebildet ist, wobei
die Führungsleistenpaare (10, 11 resp. 10', 11' bzw. 8, 9 resp. 8', 9') mit einem oberen und einem unteren Ende jeweils an um senkrecht stehende Achsen umlaufend angetriebenen, durch Zahnriemen oder Gelenkketten ausgebildeten Zugmitteln (17 bis 20 resp. 17' bis 20') befestigt sind,
**dadurch gekennzeichnet, dass** ein unteres Ende resp. ein oberes Ende einer jeweils für eine vordere oder eine hintere Schachtbegrenzung vorgesehenen Führungsleiste (8 bis 11 resp. 8' bis 11') benachbarte Zugmittel (17 bis 20 resp. 17' bis 20') aufweist.

2. Einrichtung nach Anspruch 1, **dadurch gekennzeichnet, dass** die zur Bildung der vorderen resp. hinteren Schachtbegrenzung bestimmten Führungsleistenpaare (8, 9 resp. 10, 11 resp. 8', 9' resp. 10', 11') jeweils einer Antriebsvorrichtung (29, 30) zugeordnet sind, die synchron oder getrennt antriebsgesteuert sind.

3. Einrichtung nach Anspruch 2, **dadurch gekennzeichnet, dass** an einer stehenden Antriebswelle (37, 38, 37', 38') der Antriebsvorrichtung (29, 30) jeweils zwei, durch Zugmittel (17 bis 20, 17' bis 20') angetriebene Umlenkrollen (24, 28, 24', 28', 21, 25, 21', 25')
angeordnet sind.

4. Einrichtung nach einem der Ansprüche 1 bis 3 **dadurch gekennzeichnet, dass** an den für die vordere resp. hintere Schachtbegrenzung vorgesehenen Zugmitteln (17 bis 20 resp. 17' bis 20') jeweils zwei einer Führungswand (6, 7) zugeordnete Führungsleisten (8 bis 11 resp. 8' bis 11') in regelmässigen Abständen befestigt sind.

5. Einrichtung nach einem der Ansprüche 1 bis 4, **dadurch gekennzeichnet, dass** die zur Bildung der vorderen resp. hinteren Schachtbegrenzung entlang den Führungswänden (6, 7) des Stapelschachtes (5) verlaufenden Zugmittel (17 bis 20 resp. 17' bis 20') resp. Führungsleisten (8 bis 11 resp. 8' bis 11') mit jeweils einer der Antriebsvorrichtungen (29, 30) antriebsverbunden sind.

6. Einrichtung nach Anspruch 5, **dadurch gekennzeichnet, dass** den als Ausstossvorrichtung (12) bestimmten Führungsleisten (8 bis 11 resp. 8' bis 11') oder den als vordere Schachtbegrenzung bestimmten Führungsleisten (8 bis 11 resp. 8' bis 11') eine Antriebsvorrichtung (29, 30) zugeordnet ist.

7. Einrichtung nach einem der Ansprüche 5 oder 6, **dadurch gekennzeichnet, dass** die einen Motor (33, 34) aufweisenden Antriebsvorrichtungen (29, 30) als um senkrechte Achsen umlaufende Zahnriemenvorgelege (31, 32) ausgebildet sind.

8. Einrichtung nach einem der Ansprüche 1 bis 7, **dadurch gekennzeichnet, dass** die senkrecht stehenden Achsen der entlang einer Führungswand (6, 7) umlaufenden Führungsleisten (8 bis 11 resp. 8' bis 11') resp. Zugmittel (17 bis 20 resp. 17' bis 20') in Ausstossrichtung (F, F') betrachtet an den Enden der Führungswand (6, 7) angeordnet sind.

9. Einrichtung nach Anspruch 8, **dadurch gekennzeichnet, dass** jeweils zwei quer zur Ausstossrichtung (F, F') sich gegenüberliegende stehende Achsen umlaufender Führungsleisten (8 bis 11 resp. 8' bis 11') einer Antriebsvorrichtung (29, 30) zugeordnet sind.

10. Einrichtung nach einem der Ansprüche 5 bis 9, **dadurch gekennzeichnet, dass** die einer Führungswand (6, 7) jeweils zugeordneten stehenden Achsen zur Aenderung des Abstandes der Führungswände (6, 7) auf einem quer zur Ausstossrichtung (F, F') in einer Führungsanordnung verstellbaren Träger (50, 51) eines Traggestells (49) angeordnet sind.

11. Einrichtung nach Anspruch 10, **dadurch gekennzeichnet, dass** die Träger (50, 51) des Traggestells (49) jeweils mit einem gegensätzlich wirkende Spindelstangen (66, 67) aufweisenden Spindelantrieb (55) antriebsverbunden sind.

12. Einrichtung nach einem der Ansprüche 10 oder 11, **dadurch gekennzeichnet, dass** der Motor (33, 34) einer Antriebsvorrichtung (29, 30) der Führungsleisten (8 bis 11 resp. 8' bis 11') jeweils mit einer an dem Traggestell (49) befestigten und parallel zur Bewegung der Träger (50, 51) teleskopisch ausgebildeten Führunganordnung verbunden ist.

13. Einrichtung nach Anspruch 12, **dadurch gekennzeichnet, dass** der mit einem Träger (50, 51) des Traggestells (49) verbundene Motor (33, 34) einer Antriebsvorrichtung (29, 30) durch ein mit dem Spindelantrieb (55) verbundenes Vorgelege (64, 65) proportional zu der Abstandsänderung der Führungswände (6, 7) verschiebbar ist.

14. Einrichtung nach Anspruch 13, **dadurch gekennzeichnet, dass** das Traggestell (49) durch die Führungsanordnung an einem um eine senkrechte Achse antreibbaren Drehgestell (16) befestigt ist.

15. Einrichtung nach einem der Ansprüche 3 bis 14, **dadurch gekennzeichnet, dass** der Motor (33, 34) einer Antriebsvorrichtung (29, 30) durch ein Zahnriemenvorgelege (31, 32) mit den sich quer zur Ausstossrichtung (F, F') gegenüberliegenden stehenden Achsen der jeweils für die vordere resp. hintere Schachtbegrenzung bestimmten Zugmittel (17 bis 20 resp. 17' bis 20') bzw. Führungsleisten (8 bis 11 resp. 8' bis 11') antriebsverbunden ist.

16. Einrichtung nach Anspruch 15, **dadurch gekennzeichnet, dass** das Zahnriemenvorgelege (31, 32) mit an den sich quer zur Ausstossrichtung (F, F') gegenüberstehenden Achsen gelagerten Umlenkrollen (39, 40 resp. 39', 40') der Führungsleisten (8 bis 11 resp. 8' bis 11') und an dem Drehgestell (16) gelagerten Rollen (68, 69) resp. Stützrollen (43, 44) antriebsverbunden ist.

17. Einrichtung nach einem der Ansprüche 15 und 16, **dadurch gekennzeichnet, dass** ein Abschnitt eines zwei sich gegenüberstehende Achsen verbindenden Zahnriemens (41, 42) und ein eine stehende Achse mit dem Antriebsrad (71) des Motors (33, 34) verbindender Abschnitt des Zahnriemens (41, 42) eine in Abhängigkeit des Abstandes der Führungswände (6, 7) veränderbare Riemenausgleichsschlaufe (70) bildet.

## Claims

1. Device (1) for ejecting printed products (3) stacked on a table from a stack magazine (5) defined by four side edges of the printed products (3) and provided with two lateral guide walls (6, 7) situated opposite one another as viewed in the ejection direction (F, F') along each of which vertical guide bars (8 to 11 or 8' to 11') situated opposite one another and together forming front and rear magazine boundaries can be driven, the rear guide bar pair (10, 11 or 10', 11' or 8, 9 or 8', 9') in the ejection direction (F, F') being designed as an ejection device (12), wherein the guide bar pairs (10, 11 or 10', 11' or 8, 9 or 8', 9') are fixed by means of an upper and a lower end to respective traction means (17 to 20 or 17' to 20') formed by toothed belts or link chains and driven to rotate about vertical axes, **characterised in that** a lower end or an upper end of a respective guide bar (8 to 11 or 8' to 11') provided for a front or rear magazine boundary has adjacent traction means (17 to 20 or 17' to 20').

2. Device according to claim 1, **characterised in that** the guide bar pairs (8, 9 or 10, 11 or 8', 9' or 10', 11') intended to form the front or rear magazine boundary are each associated with a drive device (29, 30) controlled synchronously or separately.

3. Device according to claim 2, **characterised in that** two deflecting rollers (24, 28, 24', 28', 21, 25, 21', 25') driven by traction means (17 to 20, 17' to 20') are arranged on a vertical drive shaft (37, 38, 37', 38') of the drive device (29, 30).

4. Device according to one of claims 1 to 3, **characterised in that** two guide bars (8 to 11 or 8' to 11') associated with a guide wall (6, 7) are fixed at regular intervals to the traction means (17 to 20 or 17' to 20') provided for the front or rear magazine boundary.

5. Device according to one of claims 1 to 4, **characterised in that** the traction means (17 to 20 or 17' to 20') or guide bars (8 to 11, or 8' to 11') extending along the guide walls (6, 7) of the stack magazine (5) in order to form the front or rear magazine boundary are each operatively connected to one of the drive devices (29, 30).

6. Device according to claim 5, **characterised in that** a drive device (29, 30) is associated with the guide bars (8 to 11 or 8' to 11') intended as the ejection device (12) or with the guide bars (8 to 11 or 8' to 11') intended as the front magazine boundary.

7. Device according to one of claims 5 or 6, **characterised in that** the drive devices (29, 30) having a motor (33, 34) are designed as toothed belt gears (31, 32) rotating about vertical axes.

8. Device according to one of claims 1 to 7, **characterised in that** the vertical axes of the guide bars (8 to 11 or 8' to 11') or traction means (17 to 20 or 17' to 20') rotating along a guide wall (6, 7) are arranged at the ends of the guide wall (6, 7) as viewed in the ejection direction (F, F').

9. Device according to claim 8, **characterised in that** two vertical axes of rotating guide bars (8 to 11 or 8' to 11') situated opposite one another transversely to the ejection direction (F, F') are associated with a drive device (29, 30).

10. Device according to one of claims 5 to 9, **characterised in that** the vertical axes associated with one guide wall (6, 7) are each arranged on a support (50, 51) of a supporting frame (49) adjustable transversely to the ejection direction (F, F') in a guide arrangement in order to change the spacing of the guide walls (6, 7).

11. Device according to claim 10, **characterised in that** the supports (50, 51) of the supporting frame (49) are each operatively connected to a spindle drive (55) having spindle rods (66, 67) acting in opposite directions.

12. Device according to one of claims 10 or 11, **characterised in that** the motor (33, 34) of a drive device (29, 30) of the guide bars (8 to 11 or 8' to 11') is connected to a guide arrangement fixed to the supporting frame (49) and telescopic parallel to the movement of the supports (50, 51).

13. Device according to claim 12, **characterised in that** the motor (33, 34) of a drive device (29, 30) connected to a support (50, 51) of the supporting frame (49) can be displaced proportionally to the change in the spacing of the guide walls (6, 7) by a gear (64, 65) connected to the spindle drive (55).

14. Device according to claim 13, **characterised in that** the supporting frame (49) is fixed by means of the guide arrangement to a rotary frame (16) which can be driven about a vertical axis.

15. Device according to one of claims 3 to 14, **characterised in that** the motor (33, 34) of a drive device (29, 30) is operatively connected by means of a toothed belt gear (31, 32) to the vertical axes of the traction means (17 to 20 or 17' to 20') or guide bars (8 to 11 or 8' to 11') intended for the front or rear magazine boundary situated opposite one another transversely to the ejection direction (F, F').

16. Device according to claim 15, **characterised in that** the toothed belt gear (31, 32) is operatively connected to deflecting rollers (39, 40 or 39', 40') of the guide bars (8 to 11 or 8' to 11') mounted on the axes situated opposite one another transversely to the ejection direction (F, F') and to rollers (68, 69) mounted on the rotary frame (16) or supporting rollers (43, 44).

17. Device according to one of claims 15 and 16, **characterised in that** a section of a toothed belt (41, 42) connecting two axes situated opposite one another and a section of the toothed belt (41, 42) connecting a vertical axis to the drive wheel (71) of the motor (33, 34) form a belt-compensating loop (70) which can be varied as a function of the spacing of the guide walls (6, 7).

## Revendications

1. Dispositif (1) pour expulser des produits imprimés (3) empilés sur une table hors d'un puits d'empilage (5) qui est défini par quatre bords latéraux des produits imprimés (3) et qui présente, considéré dans la direction d'expulsion (F, F'), deux parois de guidage latérales (6, 7) mutuellement opposées le long desquelles peut être entraînées des barres de guidage verticales respectives (8 à 11 ou respectivement 8' à 11') formant conjointement avec la barre opposée une délimitation avant et une délimitation arrière du puits, la paire arrière, dans la direction d'expulsion (F, F'), des barres de guidage (10, 11 ou respectivement 10', 11' ou 8, 9 ou respectivement 8', 9') étant conçue comme dispositif d'expulsion (12), sachant que les paires (10, 11 ou respectivement 10', 11' ou 8, 9 ou respectivement 8', 9') de barres de guidage sont respectivement fixées par une extrémité supérieure et une extrémité inférieure à des moyens de traction (17 à 20 ou respectivement 17' à 20') qui sont formés par des courroies dentées ou des chaînes articulées et qui sont entraînés en circulation autour d'axes verticaux, **caractérisé en ce que** l'extrémité inférieure et l'extrémité supérieure des barres de guidage (8 à 11 ou respectivement 8' à 11') respectivement prévues pour la délimitation avant et la délimitation arrière du puits présentent des moyens de traction voisins (17 à 20 ou respectivement 17' à 20').

2. Dispositif selon la revendication 1, **caractérisé en ce que** les paires de barres de guidage (8, 9 ou respectivement 10, 11 ou respectivement 8', 9' ou respectivement 10', 11') destinées à former respectivement la délimitation avant et la délimitation arrière du puits sont associées à des dispositifs d'entraînement respectifs (29, 30) qui sont commandés en entraînement de manière synchrone ou séparée.

3. Dispositif selon la revendication 2, **caractérisé en ce que** deux galets de renvoi (24, 28, 24', 28', 21, 25, 21', 25') entraînés par des moyens de traction (17 à 20, 17' à 20') sont respectivement disposés sur un arbre d'entraînement vertical (37, 38, 37', 38') du dispositif d'entraînement (29, 30).

4. Dispositif selon l'une des revendications 1 à 3, **caractérisé en ce que** deux barres de guidage (8 à 11 ou respectivement 8' à 11') associées à une,paroi de guidage (6, 7) sont respectivement fixées à intervalles réguliers sur les moyens de traction (17 à 20 ou respectivement 17' à 20') prévus pour la délimitation avant ou respectivement arrière du puits.

5. Dispositif selon l'une des revendications 1 à 4, **caractérisé en ce que** les moyens de traction (17 à 20 ou respectivement 17' à 20') ou respectivement les barres de guidage (8 à 11 ou respectivement 8' à 11') qui s'étendent le long des parois de guidage (6, 7) du puits d'empilage (5) pour former la délimitation avant ou respectivement arrière du puits sont reliés en entraînement à un dispositif d'entraînement respectif (29, 30).

6. Dispositif selon la revendication 5, **caractérisé en ce qu'**un dispositif d'entraînement (29, 30) est associé aux barres de guidage (8 à 11 ou respectivement 8' à 11') conçues comme dispositif d'expulsion (12) ou aux barres de guidage (8 à 11 ou respectivement 8' à 11') conçues comme délimitation avant du puits.

7. Dispositif selon la revendication 5 ou 6, **caractérisé en ce que** les dispositifs d'entraînement (29, 30), qui présentent un moteur (33, 34), sont réalisés sous la forme de transmissions intermédiaires à courroie dentée (31, 32) circulant autour d'axes verticaux.

8. Dispositif selon l'une des revendications 1 à 7, **caractérisé en ce que** les axes verticaux des barres de guidage (8 à 11 ou respectivement 8' à 11') ou respectivement des moyens de traction (17 à 20 ou respectivement 17' à 20') circulant le long d'une paroi de guidage (6, 7) sont disposés, considérés dans la direction d'expulsion (F, F'), aux extrémités de la paroi de guidage (6, 7).

9. Dispositif selon la revendication 8, **caractérisé en ce que** deux axes verticaux de barres de guidage circulantes (8 à 11 ou respectivement 8' à 11') qui sont mutuellement opposés transversalement à la direction d'expulsion (F, F') sont respectivement associés à un dispositif d'entraînement (29, 30).

10. Dispositif selon l'une des revendications 5 à 9, **caractérisé en ce que** les axes verticaux respectivement associés à une paroi de guidage (6, 7) sont, afin de modifier l'espacement des parois de guidage (6, 7), disposés sur un support (50, 51) - d'un bâti porteur (49) - qui est réglable transversalement à la direction d'expulsion (F, F') dans un ensemble de guidage.

11. Dispositif selon la revendication 10, **caractérisé en ce que** les supports (50, 51) du bâti porteur (49) sont respectivement reliés en entraînement à un entraînement à broche (55) présentant des tiges de broche (66, 67) agissant en sens contraires.

12. Dispositif selon la revendication 10 ou 11, **caractérisé en ce que** le moteur (33, 34) d'un dispositif d'entraînement (29, 30) des barres de guidage (8 à 11 ou respectivement 8' à 11') est respectivement relié à un ensemble de guidage fixé sur le bâti porteur (49) et conçu télescopique parallèlement au déplacement des supports (50,51).

13. Dispositif selon la revendication 12, **caractérisé en ce que** le moteur (33, 34), relié à un support (50, 51) du bâti porteur (49), d'un dispositif d'entraînement (29, 30) peut, par une transmission intermédiaire (64, 65) reliée à l'entraînement à broche (55), être déplacé en translation proportionnellement à la modification de l'espacement des parois de guidage (6, 7).

14. Dispositif selon la revendication 13, **caractérisé en ce que** le bâti porteur (49) est fixé par l'ensemble de guidage sur un bâti tournant (16) pouvant être entraîné autour d'un axe vertical.

15. Dispositif selon l'une des revendications 3 à 14, **caractérisé en ce que** le moteur (33, 34) d'un dispositif d'entraînement (29, 30) est, par une transmission intermédiaire à courroie dentée (31, 32), relié en entraînement aux axes verticaux mutuellement opposés transversalement à la direction d'expulsion (F, F') des moyens de traction (17 à 20 ou respectivement 17' à 20') ou des barres de guidage (8 à 11 ou respectivement 8' à 11') respectivement prévus pour la délimitation avant et la délimitation arrière du puits.

16. Dispositif selon la revendication 15, **caractérisé en ce que** la transmission intermédiaire à courroie dentée (31, 32) est reliée en entraînement à des galets de renvoi (39, 40 ou respectivement 39', 40') des barres de guidage (8 à 11 ou respectivement 8' à 11') qui sont montés sur les axes mutuellement opposés transversalement à la direction d'expulsion (F, F'), et à des galets d'appui (43, 44) ou respectivement à des galets (68, 69) montés sur le bâti tournant (16).

17. Dispositif selon la revendication 15 ou 16, **caractérisé en ce qu'**une section d'une courroie dentée (41, 42) reliant deux axes mutuellement opposés et une section de la courroie dentée (41, 42) reliant un axe vertical à la roue menante (71) du moteur (33, 34) forment une boucle de compensation de courroie (70) variable en fonction de l'espacement des parois de guidage (6, 7).
